# FASCICULE DE BREVET EUROPEEN

(11) **EP 0 207 841 B1**
(45) Date de publication et mention de la délivrance du brevet: **14.06.1989**
(21) Numéro de dépôt: 86401290.1
(22) Date de dépôt: 13.06.1986
(51) Int. Cl.: H01R 13/422

(54) **Perfectionnements au montage des organes de connexions électriques**
Montieren von elektrischen Verbindungselementen
Mounting of electrical connecting elements

(30) Priorité: 04.07.1985 FR 8510220
(43) Date de publication de la demande: 07.01.1987
(73) Titulaire: Société anonyme dite: LABINAL, 78190 Montigny le Bretonneux (FR)
(72) Inventeur: Vandame, Bertrand, F-78450 Villepreux (FR)
(74) Mandataire: Faber, Jean-Paul

(56) Documents cités:
- FR-A- 2 344 979

## Description

La présente invention vise les connecteurs électriques comprenant deux éléments de boîtier destinés à être assemblés pour réaliser une connexion électrique, chaque élément de boîtier comprenant des compartiments destinés à récevoir chacun un organe de contact électrique relié à un conducteur électrique.

Généralement, dans un élément de boîtier, dans les compartiments sont insérés des organes de contacts électriques femelles, tandis que dans les compartiments de l'autre élément de boîtier sont insérés des organes de contacts électriques mâles, ceux-ci, lors de l'assemblage des éléments de boîtier, s'insérant dans les l'organes femelles pour assurer la liaison électrique.

Chaque organe de contact électrique comporte un élément qui, avec un élément prévu dans le compartiment, permet son verrouillage dans ce dernier. On conçoit, par conséquent, que les organes de contacts électriques doivent être engagés dans les logements suivant une déterminée faute de quoi, soit ils ne tiennent pas dans lesdits logements et n'assurent pas une bonne liaison électrique, ou encore s'opposent à l'assemblage des éléments de boîtier.

La technique antérieure connaît (voir FR-A-2 344 979) un connecteur électrique avec un élément de boîtier pourvu de compartiments destinés à recevoir chacun un organe de contact électrique femelle du type à section en U dont les extrémités libres des ailes sont pliées vers l'âme de manière à former une rainure longitudinale. Dans cette réalisation chaque compartiment comporte, sur sa face interne destinée à coopérer avec la face de l'organe de contact électrique pourvue de la rainure, une nervure longitudinale de manière que si l'organe de contact électrique est convenablement engagé dans le compartiment, la nervure se loge dans la rainure et qu'au contraire, si ledit organe de contact est mal présenté, il bute contre ladire rainure.

Une telle disposition présente divers inconvénients.

On doit prévoir des organes de verrouillage pour bloquer l'organe de contact électrique dans le compartiment de sorte que, en plus de la nervure, on doit réaliser des ergots de blocage ce qui complique la fabrication du moule pour la réalisation de l'élément de boîtier.

De plus, il ne faut pas oublier que dans de nombreuses applications les organes de contacts électriques ont de très petites dimensions de sorte que la nervure est également très petite, et, par conséquent, on arrive, en forçant, à mal engager l'organe de contact électrique dans un compartiment.

L'un des buts de la présente invention est de réaliser un connecteur qui remédie à ces inconvénients et qui s'oppose à l'engagement des organes de contacts électriques dans les compartiments correspondants lorsque lesdits organes ne sont pas présentés correctement.

L'invention vise des organes de connexion électriques comprenant deux éléments de boîtier complémentaires, constitués chacun d'un corps présentant une série de compartiments avec chacun une ouverture d'introduction d'un organe de contact électrique, chaque compartiment présentant un organe de verrouillage destiné à coopérer avec un organe complémentaire de l'organe de contact électrique pour assurer la fixation de celui-ci dans le compartiment, des moyens étant prévus pour s'opposer à la mise en place dans le compartiment dudit organe électrique de contact si celui-ci n'est pas présenté orienté dans la position normale, ledit organe étant caractérisé en ce que dans chaque compartiment, du côté de l'ouverture d'introduction de l'organe de contact il est prévu un voile formant rampe et raccordé à un ergot par un abrupt, ledit ergot complémentaire de l'organe de contact électrique est formé par un trou de l'une des faces dudit organe de contact électrique, et ayant une dimension suffisante pour permettre le passage du voile et de l'ergot, ledit organe de contact électrique présentant une paroi située au-dessus de la face pourvue du trou destiné à coopérer avec l'ergot, ladite paroi comportant à son extrémité libre une ouverture d'une dimension supérieure à la largeur du voile et inférieure à la largeur dudit ergot.

Grâce à une telle disposition, lorsque l'organe de contact est engagé dans le compartiment correspondant dans le sens normal, prévu à cet effet, la rampe facilite le guidage, par contre, lorsque l'engagement est effectué, l'organe de contact étant tourné sens dessus dessous, les bords libres adjacents à l'ouverture viennent buter contre l'ergot la rampe se logeant dans l'ouverture, de sorte qu'on ne peut absolument pas insérer ledit organe dans le compartiment. On conçoit qu'un tel dispositif offre une grande sécurité pour le montage des connecteurs.

De préférence, l'ergot affecte la forme d'un tronc de pyramide renversé ce qui assure un très bon verrouillage de l'organe de connexion dans le compartiment de l'élément de boîtier.

L'invention trouve une application très interes- sante notamment pour des organes de contacts électriques du type dit «hermaphrodite» qui forment aussi bien un organe mâle ou femelle et constituent deux à deux des organes complémentaires l'un étant alors tourné tête bèche, sans dessus dessous par rapport à l'autre.

L'invention va maintenant être décrite avec plus de détails en se référant à un mode de réalisation particulier donné à titre d'exemple seulement et représenté aux dessins annexés, dans lesquels:
figure 1 montre en coupe axiale un élément de connecteur électrique,
figure 2 est une vue en perspective montrant un organe de connexion électrique,
figure 3 montre en coupe l'élément de boîtier, l'organe de connexion n'étant pas engagé convenablement,
figure 4 est une vue en coupe suivant la ligne IV-IV de la figure 3,
figures 5, 6 et 7 sont des vues schématiques, à plus grande échelle montrant la mise en place dans le sens convenable de l'organe de connexion,
figure 8 est une vue en perspective montrant la mise en place dans le mauvais sens de l'organe de connexion.

A la figure 1, on a représenté un élément de connecteur électrique comprenant une partie 1 d'un boîtier destinée à coopérer avec une partie complémentaire non représentée ici. Cette partie 1 comporte une série de compartiments 2 destinés à recevoir chacun un organe de contact 3.

L'organe de contact 3 est, dans l'exemple représenté, du type hermaphrodite, c'est-à-dire qu'il est destiné à coopérer avec un organe de connexion identique logé dans la partie complémentaire et tourné tête bêche sens dessus dessous. On pourrait parfaitement appliquer l'invention à d'autres organes de connexion qu'ils soient mâles ou femelles.

L'organe de contact 3 est réalisé à partir d'une bande métallique élastique, bonne conductrice de l'électricité et convenablement découpée et pliée pour présenter à une extrémité des moyens 4 pour enserrer un conducteur électrique.

L'organe de contact 3 est plié pour former un canal 5 à section rectangulaire présentant une paroi de plancher 6 percée d'un trou 7, deux parois latérales 8 et 9 et deux rabats 10 et 11 s'étendant parallèlement au plancher et qui présentent une entaille à leur extrémité libre pour former une ouverture 12 en forme de U.

La paroi de plancher 6 comporte un prolongement 13 plié vers l'intérieur du canal 5 et terminé par une languette élastique 15 après un pliage en épingle à cheveux 16.

Lorsque deux organes de connexion 3 sont présentés l'un en regard de l'autre, l'un étant tourné sens dessus dessous, le prolongement 13 et le plancher 6 de chacun d'eux s'engagent entre le prolongement 13 et la languette élastique 15 de l'autre.

Comme on le voit aux figures 1 et 3 le compartiment 2 de la partie 1 présente une patte élastique 20 pourvue d'un ergot 17 qui est destiné à coopérer avec le trou 7 du plancher 6, et pour faciliter la mise en place de l'organe 3 il est prévu une rampe inclinée 18 qui s'étend jusqu'au voisinage du bord correspondant de l'une des extrémités de la partie 1.

L'ergot 17 a une dimension supérieure à celle de l'ouverture 12 et est raccordé par un voile 19 formant une rampe. Cet ergot affecte la forme d'un tronc de pyramide renversé à bases rectangulaires et présente un abrupt du côté de l'ouverture d'introduction de l'organe de contact 3.

Lorsqu'on engage l'organe 3 dans le compartiment 2 (voir figures 1, 5, 6 et 7) le prolongement 13 est guidé par la rampe formée par le voile 19 et la patte 20 se déformant élastiquement, l'organe de connexion 3 vient se placer pour que l'ergot 17 pénètre dans le trou 7, le verrouillage dudit organe de connexion 3 étant ainsi assuré.

Si, au contraire l'organe 3 n'est pas présenté dans le bon sens, comme cela est montré aux figures 3, 4 et 8, l'extrémité libre des rabats 10 et 11 vient buter contre l'ergot 17, tandis que la rampe 19 est logée dans l'ouverture 12. Ainsi l'organe 3 ne peut en aucun cas être engagé dans le logement 2.

On remarquera que l'extrémité libre de la patte 20 est inclinée afin de ménager un espace entre le plancher 6 et ladite patte 20 pour permettre, par exemple d'insérer l'extrémité d'un outil tel qu'un tournevis afin de pouvoir démonter l'organe de connexion 3 du logement 2.

## Revendications

1. Organe de connexions électriques du type formé de connecteurs comprenant deux éléments de boîtier complémentaires constitués, chacun, d'un corps présentant une série de compartiments (2t avec chacun une ouverture d'introduction d'un organe de contact électrique (3), chaque compartiment (2) présentant un organe de verrouillage (17) destiné à coopérer avec un organe complémentaire (7) de l'organe de contact électrique (3) pour assurer la fixation de celui-ci dans ledit compartiment (2), des moyens étant prévus pour s'opposer à la mise en place dans le compartiment dudit organe électrique de contact (3) si celui-ci n'est pas présenté orienté dans une position normale, caractérisé en ce que dans chaque compartiment (2), du côté de l'ouverture d'introduction de l'organe de contact, il est prévu un voile (19) formant rampe et raccordé à un ergot (17) par un abrupt, ledit ergot (17) constituant l'organe de verrouillage, tandis que l'organe complémentaire (7) de l'organe de contact électrique (3) est formé par un trou (7) de l'une des faces dudit organe de contact électrique et ayant une dimension suffisante pour permettre le passage du voile (19) et de l'ergot (17), ledit organe de contact électrique (3) présentant une paroi (10, 11) située au-dessus de la face pourvue du trou (7) destiné à coopérer avec l'ergot (17), ladite paroi (10, 11) comportant à son extrémité libre une ouverture (12) d'une dimension supérieure à la largeur du voile (19) et inférieure à la largeur dudit ergot (17).

2. Organe de connexions électriques, selon la revendication 1, caractérisé en ce que l'ergot (17) affecte la forme d'un tronc de pyramide renversé à bases rectangulaires.

## Patentansprüche

1. Elektrisches Verbindungsorgan von der zwei zueinander komplementäre Gehäuseelemente aufweisenden Art, von denen jedes durch einen Körper gebildet ist, der eine Reihe von Kammern (2) mit je einer Einführöffnung für ein elektrisches Kontaktorgan (3) aufweist, wobei jede Kammer (2) ein Verriegelungsorgan (17) aufweist, das für die Zusammenwirkung mit einem komplementären Organ (7) des elektrischen Kontaktorgans (3) bestimmt ist, um die Fixierung desselben in der genannten Kammer (2) sicherzustellen, und wobei Mittel vorgesehen sind, um dem Einführen des genannten elektrischen Kontaktorgans (3) in die Kammer entgegenzuwirken, falls dieses nicht eine normale Lageausrichtung hat, dadurch gekennzeichnet, daß in jeder Kammer (2) auf der Seite der Einführöffnung für das Kontaktorgan ein Flügel (19) vorgesehen ist, der eine Rampe bildet und über eine Steilfläche mit einem Vorsprung (17) verbunden ist, der das Verriegelungsorgan bildet, während das dazu komplementäre Organ (7) des elektrischen Kontaktorgans (3) durch einen Durchbruch (7) in einer der Flächen des genannten elektrischen Kontaktorgans gebildet ist, der eine ausreichend große Abmessung aufweist, um den Durchtritt des Flügels (19) und des Vorsprunges (17) zu gestatten, daß das genannte elektrische Kontaktorgan (3) eine Wand (10, 11) besitzt, die oberhalb der mit dem Durchbruch (7), der für das Zusammenwirken mit dem Vorsprung (17) bestimmt ist, versehenen Fläche gelegen ist, und daß die genannte Wand (10, 11) an ihrem freien Ende eine Öffnung (12) aufweist, deren Abmessung größer ist als die Breite des Flügels (19) und kleiner ist als die Breite des genannten Vorsprunges (17).

2. Elektrisches Verbindungsorgan nach Anspruch 1, dadurch gekennzeichnet, daß der Vorsprung (17) die Form eines umgekehrten Pyramidenstumpfes mit rechteckförmiger Basis aufweist.

## Claims

1. Member for electrical connections, of the type formed of connectors comprising two complementary housing elements which are each formed of a member having a series of compartments (2), each with an opening for introducing of an electric contact member (3), each compartment (2) having a locking member (17) adapted to cooperate with a complementary member (7) of the electric contact member (3) for assuring the fixing of the latter in the said compartment (2), means being provided for opposing the positioning in the compartment of the said electric contact member (3) if the latter is not presented oriented in a normal position, characterised in that, in each compartment (2), on the side of the opening for introduction of the contact member, a ramp-forming member (19) is provided, which is connected to a lug or detent (17) by a sheer wall, the said lug (17) constituting the locking member, while the complementary element (7) of the electric contact member (3) is formed by a hole (7) in one of the faces of the said electric contact member and having a dimension sufficient for permitting the passage of the ramp (19) and the lug (17), the said electric contact member (3) having a watt (10,11) situated above the provided face of the hole (7) intended for operating with the lug (17), the said wall (10, 11) comprising, at its free end, an opening (12) of a dimension greater than the width of the ramp (19) and smaller than the width of the said lug (17).

2. Electrical connection member according to claim 1, characterized in that the lug (17) has the form of a reversed truncated pyramid having rectangular bases.
